# DEMANDE DE BREVET EUROPEEN

(11) **EP 0 084 302 A2**
(43) Date de publication de la demande: **27.07.1983**
(21) Numéro de dépôt: 82870028.6
(22) Date de dépôt: 28.05.1982
(51) Int. Cl.: A47K 10/38

(54) **Dispositif de distribution de matières enroulées sur un support**

(30) Priorité: 18.01.1982 BE 207078
(71) Demandeur: De Taeye, Ronny, B-9300 Aalst (BE)
(72) Inventeur: De Taeye, Ronny, B-9300 Aalst (BE)
(74) Mandataire: Kellens, Georges E.

(57) **Abrégé**

Dispositif de distribution de papier ou autres matières en feuilles se présentant enroulées sur un support central cylindrique creux, notamment un distributeur de papier-W.C. en rouleau, qui est constitué par un logement de réserve (1) surmontant un logement d'utilisation (3) dans lequel va automatiquement tomber le ou les rouleaux de réserve (2). Le logement d'utilisation (3) comporte une fente (8) laissant uniquement passer la matière à dérouler et le support (5) de la matière à dérouler lorsqu'il est vide. Une pièce fourche (9) formant broche droite double (9', 9") va latéralement s'introduire dans le dispositif et empêcher le premier rouleau de réserve (2) de tomber et servir d'axe au rouleau d'utilisation (4).

## Description

Dispositif de distribution de papier ou autres matières en feuilles se présentant enroulées sur un support central cylindrique creux et notamment un distributeur de papier-W. C. en rouleau, le dispositif étant particulier par le fait qu'il comporte au moins un rouleau de réserve que l'on va pouvoir automatiquement faire tomber en place d'utilisation.

Le dispositif de distribution selon l'invention se caractérise en ce qu'il est constitué par une chambre ou logement de réserve de un ou plusieurs rouleaux, cette chambre ou logement de réserve surmontant la chambre ou logement d'utilisation, dans laquelle va automatiquement tomber successivement le ou les rouleaux de réserve, la chambre d'utilisation comportant en dessous au moins une fente placée parallèlement à l'axe de déroulement et symétriquement à cedit axe, et une fente dont la longueur et la largeur sont au moins suffisantes que pour laisser passer la matière à dérouler, ainsi que le support de la matière enroulée lorsqu'il est vide et fente dont la largeur est en tout cas inférieure au diamètre du rouleau comportant la quasi totalité de la matière enroulée sur son support et en outre une pièce fourche formant broche droite double allant latéralement s'introduire dans les deux logements ou chambres, l'une par une ouverture placée décentrée à la hauteur du rouleau d'utilisation avant déroulement de la matière et l'autre par une ouverture placée décentrée vers le haut à la hauteur de la partie vide du premier rouLeau de réserve, la distance entre le centre des deux ouvertures étant donc au moins égale au diamètre d'un rouleau non déroulé et distance identique à celle de l'écartement entre les deux broches, cette pièce fourche étant destinée à empêcher, par une des broches, le ou les rouleaux de réserve de tomber et à l'autre broche à servir d'axe de rotation au support de la matière du rouleau d'utilisation, le dispositif étant tel que, lorsque le rouleau d'utilisation est entièrement dégarni, si l'on retire la pièce fourche, le support de cedit rouleau va tomber par la fente à l'extérieur du dispositif et le rouleau de réserve va prendre sa place et le deuxième rouleau de réserve la place du premier.

De préférence, à la chambre ou logement d'utilisation, face au rouleau d'utilisation, on prévoit une fenêtre permettant d'atteindre le rouleau d'utilisation, fenêtre munie parallèlement à l'axe de déroulement du rouleau en utilisation, d'un couvercle pivotant dont l'axe est de préférence au-dessus dudit axe de déroulement et couvercle qui tombe librement et continue à s'appuyer par un élément d'aboutement intérieur au couvercle contre le rouleau en utilisation.

Différentes variantes de réalisation sont possibles; en effet, l'on peut prévoir que le dispositif se présente sous la forme d'une boîte allongée de profil carré, boîte à accrocher au mur et uniquement destinée à des rouleaux de papier, ou encore, dans le cas par exemple d'un dispositif de rouleaux de papier-W. C. de le compléter latéralement par un autre logement destiné à des accessoires, comme brosse de W. C. et autres produits d'entretien.

Afin de mieux comprendre l'invention, et d'en faire ressortir ses caractéristiques, on la décrit maintenant par rapport à un dessin qui représente à titre exemplatif, de manière schématique,
à la figure 1, une vue sur le côté en coupe plus ou moins médiane dans un dispositif conforme à l'invention, dispositif garni de rouleaux de papier avant utilisation;
à la figure 2, une vue de face en coupe plus ou moins médiane dans le même dispositif qu'à la figure 1;
à la figure 3, une vue identique à la figure 1, mais après utilisation complète d'un premier rouleau;
à la figure 4, une vue sur le côté plus ou moins médiane dans une variante de réalisation du dispositif.

Dans ces figures, on a représenté par (1) la partie, logement ou chambre, de réserve du dispositif où l'on trouve les rouleaux de papier de réserve (2), par (3) la partie, logement ou chambre d'utilisation, du dispositif où l'on trouve un rouleau de papier prêt à l'utilisation (4) (figures 1 et 2), ou totalement utilisé et ne laissant plus apparaître dès lors que le support (5) (figure 3) du rouleau, petit carton sur lequel est enroulé à l'origine le papier, par (6) la fenêtre de visite, par (7) le couvercle pivotant, par (8) la fente par où peut être évacué le support (5) du rouleau, par (9) la pièce fourche formant broche droite double (9') et (9") et allant par les ouvertures (10) et (11) s'introduire respectivement dans le premier rouleau de réserve (2) et le rouleau d'utilisation (4).

Toutefois, afin que le premier rouleau de réserve (2) ne reste pas appuyer contre le rouleau d'utilisation (4), il est préférable que la distance entre les deux ouvertures (10) et (11) soit légèrement supérieure au diamètre des rouleaux et, dans ce cas également, que la broche (9') destinée au rouleau de réserve (2) soit entaillée vers le bas, c'est-à-dire que son extrémité (9'a) forme un plan incliné de sorte que la broche (9') prenant le rouleau de réserve (2) par son extrémité (9'a), juste en dessous de la partie haute du support (5) de ce rouleau de réserve (2) va remonter légèrement celui-ci au fur et à mesure que l'on introduit la broche (9).

Par contre, l'autre broche (9"), est prévue de manière à venir simplement juste en-dessous de la partie haute du support (5) du rouleau d'utilisation (4).

De préférence, comme visible, cette broche (9") a également son extrémité entaillée, simplement pour en faciliter son introduction dans l'ouverture (11), mais surtout elle est sensiblement moins longue et, comme visible, elle commence, dès lors que l'extrémité (9'a) en plan incliné de la broche (9') se termine, de sorte que le premier rouleau de réserve (2) et les autres rouleaux de réserve éventuels, n'appuient plus contre le rouleau d'utilisation (4) au moment de l'introduction de la broche (9").

Le dispositif selon l'invention est parfaitement utilisable dès lors qu'au sommet de la chambre ou logement de réserve (1), il y a une entrée (12) pour les rouleaux, entrée (12) schématiquement représentée qui va être munie ou non d'un clapet de fermeture (non représenté), entrée que l'on peut prévoir latéralement ou frontalement près du sommet.

La partie inférieure du dispositif doit au minimum comporter une fente (8) suffisante que pour permettre l'évacuation du support (5). Il peut s'agir, comme visible aux figures 1 et 3, d'une partie absente du côté horizontal inférieur (13), dont la largeur, si elle est au moins supérieure au diamètre d'un support (5), est inversement inférieure au diamètre d'un rouleau.

Cette partie inférieure du dispositif peut être aménagée, comme visible à la figure 4, de manière différente et n'être constituée que par deux lattes transversales (14) qui barrent le passage aux rouleaux mais dont l'écartement est suffisant pour former une fente (8) laissant passer le support (5).

De préférence, à la partie frontale, on prévoit une fenêtre (6) de visite permettant d'atteindre le rouleau d'utilisation (4) afin de lui enlever son emballage ou encore de dégager le départ de la bande de papier. Cette fenêtre (6) est munie, comme visible, d'un couvercle (7) pivotant autour d'un axe (15) placé au-dessus de l'axe de rotation du rouleau d'utilisation (4), de sorte qu'il tombe et s'appuie contre le rouleau d'utilisation (4) et freine le déroulement du papier. Pour cette fonction, le couvercle (7) comporte du côté intérieur, un élément d'aboutement (16), triangle avec un côté arrondi, qui vient tangentiellement contre le rouleau d'utilisation (4) et qui, comme visible aux figures 1 et 4, force le couvercle (7) à rester écarté au début, puis au fur et à mesure, se rabattre et venir dans le plan de la fenêtre (6).

De préférence, comme visible à la figure 3, l'élément d'aboutement (16) a sa partie inférieure suffisamment prolongée (17), de sorte à venir sous le support (5) lorsque celui-ci est vide et l'empêcher de tomber par la fente (8) lorsque l'on retire la fourche (9). Bien entendu, l'on pourra récupérer le support (5) lorsque l'on va écarter le couvercle (7).

Différentes variantes de réalisation du dispositif sont donc possibles, mais nullement limitées à celles qui viennent d'être décrites et représentées et l'on peut ainsi prévoir un dispositif simple ou incorporé à une armoire comportant des logements pour d'autres produits et fonctions du fait que le dispositif principal est prévu pour du papier de W. C. , ou encore par exemple du papier essuie-tout, des rouleaux de papier ou autres feuilles d'emballage, etc...

Le dispositif peut être aménagé à une utilisation dans des endroits publics et être prévu avec des fermetures à clef de l'entrée des rouleaux de réserve, etc...

Différentes caractéristiques techniques complémentaires peuvent être prévues au dispositif, comme une cale de blocage de la fourche, des oeillets pour permettre l'accrochage du dispositif à un mur, etc...

La forme même des différentes composantes du dispositif peut essentiellement varier, ainsi le logement de réserve (1) pourrait être par exemple en forme d'entonnoir et seuls le logement d'utilisation (3) et la partie du logement de réserve (1) pour le premier rouleau de réserve (2), d'une dimension pour un rouleau de papier; si les deux broches (9', 9") de la fourche (9) et les ouvertures (10, 11) les laissant passer, pourront être rondes, de préférence on les prévoit ovales de manière à augmenter la résistance pour un même gabarit.

## Revendications

1. Dispositif de distribution de papier ou autres matières en feuilles se présentant enroulées sur un support central cylindrique creux, notamment un distributeur de papier-W. C. en rouleau, caractérisé en ce qu'il est constitué par une chambre ou logement de réserve (1) de un ou plusieurs rouleaux (2), cette chambre ou logement de réserve surmontant la chambre ou logement d'utilisation (3), dans laquelle va automatiquement tomber successivement le ou les rouleaux de réserve (2), la chambre d'utilisation (3) comportant en dessous au moins une fente (8) placée parallèlement à l'axe de déroulement et symétriquement à cedit axe, et une fente (8) dont la longueur et la largeur sont au moins suffisantes que pour laisser passer la matière à dérouler, ainsi que le support (5) de la matière enroulée lorsqu'il est vide et fente (8) dont la largeur est en tout cas inférieure au diamètre du rouleau comportant la quasi totalité de la matière enroulée sur son support (5) et en outre une pièce fourche (9) formant broche droite double (9', 9") allant latéralement s'introduire dans les deux logements ou chambres (1, 3), l'une (9') par une ouverture (10) placée décentrée vers le haut à la hauteur de la partie vide du rouleau d'utilisation avant déroulement de la matière et l'autre (9") par une ouverture (11) placée décentrée vers le haut à la hauteur de la partie vide du premier rouleau de réserve, la distance entre le centre des deux ouvertures (10, 11) étant donc au moins égale au diamètre d'un rouleau non déroulé et distance identique à celle de l'écartement entre les deux broches (9', 9"), cette pièce fourche (9) étant destinée à empêcher, par une (9') des broches, le ou les rouleaux de réserve (2) de tomber et à l'autre broche (9") à servir d'axe de rotation au support de la matière du rouleau d'utilisation (4), le dispositif étant tel que, lorsque le rouleau d'utilisation (4) est entièrement dégarni, si l'on retire la pièce fourche (9), le support (5) de cedit rouleau va tomber par la fente à l'extérieur du dispositif et le rouleau de réserve (2) va prendre sa place et le deuxième rouleau de réserve la place du premier.

2. Dispositif de distribution selon la revendication 1, caractérisé en ce que la chambre ou logement d'utilisation (3), face au rouleau d'utilisation (4), est pourvue d'une fenêtre (6) munie parallèlement à l'axe de déroulement du rouleau en utilisation (4), d'un couvercle (7) pivotant dont l'axe (15) est de préférence au-dessus dudit axe de dérouelement et couvercle (7) qui tombe librement et continue à s'appuyer par un élément d'aboutement (16) intérieur au couvercle (7) contre le rouleau en utilisation (4).

3. Dispositif de distribution selon l'une quelconque des revendications 1 à 2, caractérisé en ce que la distance entre les ouvertures (10, 11) par lesquelles on introduit les broches (9', 9"), est légèrement supérieure au diamètre des rouleaux et que la broche (9') destinée au rouleau de réserve (2) est entaillée vers le bas, c'est-à-dire que son extrémité (9'a) forme un plan incliné.

4. Dispositif de distribution selon la revendication 3, caractérisé en ce que l'autre broche (9") destinée à s'introduire dans le rouleau d'utilisation (4), a également son extrémité (9"a) entaillée et que cette broche (9") est sensiblement moins longue que l'autre broche, elle débute lorsque la partie inclinée ou entaillée de l'extrémité (9'a) se termine.

5. Dispositif de distribution selon l'une quelconque des revendications 1 à 4, caractérisé en ce que la fente (8) est une partie absente du côté horizontal inférieur (13).

6. Dispositif de distribution selon l'une quelconque des revendications 1 à 4, caractérisé en ce que la fente (8) est formée par l'espace entre deux lattes transversales (14).

7. Dispositif de distribution selon l'une quelconque des revendications 2 à 6, caractérisé en ce que le couvercle (7) de la fenêtre (6) comporte du côté intérieur, un élément d'aboutement (17), triangle avec un côté arrondi.

8. Dispositif de distribution selon la revendication 7, caractérisé en ce que l'élément d'aboutement a sa partie inférieure prolongée (17).

9. Dispositif de distrubution selon l'une quelconque des revendications 1 à 8, caractérisé en ce que tant les deux broches (9', 9") de la fourche (9) que les ouvertures (10 et 11) sont ovales.
